# EUROPÄISCHE PATENTSCHRIFT

(11) **EP 1 180 776 B1**
(45) Veröffentlichungstag und Bekanntmachung des Hinweises auf die Patenterteilung: **04.10.2006**
(21) Anmeldenummer: 00810722.9
(22) Anmeldetag: 15.08.2000
(51) Int. Cl.: H01H 3/22, H01H 1/20

(54) **Schnelle mechanische Schaltstelle**
Fast mechanical switch
Interrupteur mécanique rapide

(43) Veröffentlichungstag der Anmeldung: 20.02.2002
(73) Patentinhaber: ABB Schweiz AG, 5400 Baden (CH)
(72) Erfinder: Holaus, Walter, 8006 Zürich (CH); Sartori, Samuele, 6677 Moghegno (CH); Steurer, Michael, 8180 Bülach (CH); Fröhlich, Klaus, 5400 Baden (CH); Kaltenegger, Kurt, 5426 Lengnau (CH)
(74) Vertreter: ABB Patent Attorneys

(56) Entgegenhaltungen:
- EP-A- 0 147 036
- DE-A- 19 629 867
- FR-A- 1 168 235
- US-A- 5 313 180

## Beschreibung

### TECHNISCHES GEBIET

Bei der Erfindung wird ausgegangen von einer Schaltstelle eines Hoch- oder Mittelspannungsschalters nach dem Oberbegriff von Patentanspruch 1. Solche Schalter werden in der Hoch- oder Mittelspannungsebene als mechanische Einschalter oder als mechanische Ausschalter mit einer Lichtbogendauer von höchstens einigen 100 µs eingesetzt.

### STAND DER TECHNIK

Eine solche Schaltstelle ist in der älteren europäischen Patentanmeldung Aktenzeichen 99810596.9 (EP 1 067 569 A) beschrieben.

Die Schaltstelle eines Hoch- oder Mittelspannungsschalters enthält zwei feststehende Schaltstücke, die zylinderförmig ausgebildet sind und koaxial ineinandergeführt einen ringförmigen Spalt bilden. Ein bewegliches, in Form eines Kontaktrings ausgebildetes Brückenschaltstück ist im geschlossenen Zustand der Schaltstelle in den ringförmigen Spalt eingepasst. Beidseits des Kontaktrings sind Spulen eines elektrodynamischen Antriebs angeordnet, um den Kontaktring in axialer Richtung zu bewegen.

Zum Öffnen der Schaltstelle wird ein Strom in eine der beiden Spulen eingespiesen. Im Kontaktring werden Wirbelströme induziert, welche im wesentlichen dem Strom in der Spule entgegengesetzt gerichtet sind. Dadurch stossen sich Spule und Kontaktring gegenseitig ab, was zu einer translatorischen Beschleunigung des Kontaktrings und somit zum Öffnen der Schaltstelle führt.

Zum Schliessen der Schaltstelle wird der Strom in die andere der beiden Spulen eingespiesen, worauf der Kontaktring wieder in die Ausgangsposition zurückbewegt und die Schaltstelle somit wieder geschlossen wird.

Eine ähnliche Schaltstelle ist in Dokument EP 0 147 036 A offenbart.

### KURZE DARSTELLUNG DER ERFINDUNG

Der Erfindung, wie sie in den Patentansprüchen angegeben ist, liegt die Aufgabe zugrunde, eine Schaltstelle der eingangs genannten Art anzugeben, welche schnell und mit geringem Energieaufwand geöffnet und geschlossen werden kann.

Im geschlossenen Zustand der Schaltstelle schliesst ein scheibenförmig ausgebildetes Brückenschaltstück zwei feststehende Schaltstücke in Nennstromrichtung kurz. Das Brückenschaltstück ist um die eigene, senkrecht zur Nennstromrichtung verlaufenden Mittelachse drehbar angeordnet. Die zur Bildung eines Kräftepaars eines elektrodynamischen, rotatorischen Kontaktantriebs notwendigen Wirbelströme werden im beweglichen Brückenschaltstück induziert.

Die für die rotatorische Bewegung des Brückenschaltstücks aufzubringende Energie ist geringer als bei translatorisch bewegten Kontaktstücken vergleichbarer Schaltstellen. Somit reduziert sich der Energieaufwand für das Öffnen und das Schliessen der Schaltstelle.

Die Schaltstelle mit dem rotatorisch bewegten Schaltstück lässt sich dielektrisch optimaler ausnutzen, da die feststehenden Kontaktstücke runder ausgeführt werden können als bei Schaltstellen mit translatorisch bewegten Kontaktstücken.

Beim Öffnen entstehen zwei Kontaktspalte, welche jeweils von einem von zwei in Serie geschalteten Teillichtbögen überbrückt sind. Durch diese Serienschaltung von Teillichtbögen erhöht sich die an einer Kontaktanordnung der Schaltstelle abfallende Lichtbogenspannung, womit wiederum bei einem allfälligen Parallelpfad besonders rasch und wirkungsvoll kommutiert werden kann.

### KURZE BESCHREIBUNG DER ZEICHNUNGEN

Eine Ausführungsform der Erfindung und die damit erzielbaren Vorteile werden nachfolgend anhand von Zeichnungen näher erläutert. Hierbei zeigt:
- Fig. 1: eine Ansicht einer Schaltstelle nach der Erfindung im geschlossenen Zustand mit zwei feststehenden Schaltstücken und einem dazwischenliegenden Brückenschaltstück,
- Fig. 2: eine Ansicht in Pfeilrichtung auf einen entlang II-II geführten Schnitt durch die Schaltstelle nach Fig.1 in geschlossenem Zustand beim Öffnen der Schaltstelle,
- Fig. 3: eine Ansicht auf die Schaltstelle nach Fig.2 in geöffneten Zustand beim Schliessen der Schaltstelle,
- Fig. 4: eine Ansicht in Pfeilrichtung auf einen entlang IV-IV geführten Schnitt durch ein feststehendes Schaltstück der Schaltstelle nach Fig. 3, und
- Fig. 5: eine schematische Darstellung der Steuerelektronik zum Steuern der Schaltstelle nach Fig. 1.

### WEG ZUR AUSFÜHRUNG DER ERFINDUNG

In allen Figuren beziehen sich gleiche Bezugszeichen auf gleichwirkende Teile.

Fig. 1 zeigt eine Ausführungsform der erfindungsgemässen Schaltstelle eines Hoch- oder Mittelspannungsschalters für einen Nennstrom I_{N} im Bereich von 10 bis einigen 1 '000 A.

Die feststehenden Schaltstücke 1 und 2 bilden im geschlossenen Zustand der Schaltstelle zusammen mit dem elektrisch leitenden Brückenschaltstück 3 den Nennstrompfad I_{N}. Das Brückenschaltstück ist scheibenförmig ausgebildet und zwischen den beiden feststehenden Schaltstücken eingepasst. Das Brückenschaltstück 3 ist um die Mittelachse A normal zur Nennstromrichtung I_{N} rotierbar gelagert. Das Brückenschaltstück 3 ist aus einem Leichtmetall, insbesondere Aluminium, gefertigt. Die Kontaktstellen zu den feststehenden Schaltstücken 1 und 2 sind bevorzugt aus guten elektrischen Kontaktwerkstoffen gebildet, beispielsweise Silber. Der Abstand zwischen den feststehenden Schaltstücken 1 und 2 beträgt 10 bis einige 10 mm.

Der Querschnitt normal zur Nennstromrichtung des Brückenschaltstücks 3 bestimmt sich durch den Nennstrom I_{N} und durch die im Brückenschaltstück zugelassene Stromdichte. Die Länge in Nennstromrichtung und somit der Abstand der beiden feststehenden Schaltstücke 1 und 2 ist durch die maximal im Betrieb auftretende Spannung und dem vorhandenen Isoliermedium vorgegeben. Mögliche Isoliermedien sind Luft oder SF₆ bei atmosphärischem oder erhöhtem Druck.

Um das Brückenschaltstück 3 zu bewegen ist ein aus zwei Spulen 5 und 6 bestehender elektrodynamischer Antrieb vorgesehen. Die erste Spule 5 ist für das Öffnen der Schaltstelle, die zweite Spule 6 für das Schliessen der Schaltstelle vorgesehen. Die Spulen umfassen das Brückenschaltstück 3 und enthalten mehrere (beispielsweise 6-8) Windungen.

Die Spule zum Öffnen der Schaltstelle 5 ist auf einer Seite der Mittelachse A unterhalb und auf der anderen Seite oberhalb des Brückenschaltstücks geführt. Diese beiden parallel zur Mittelachse A verlaufenden Spulenabschnitte 5₁ und 5₂ sind nicht mechanisch mit dem Brückenschaltstück 3 verbunden und zudem gegenüber diesem elektrisch isoliert. Um mit möglichst wenig Energie einen optimalen Antrieb zu gewährleisten, sind die Spulenabschnitte 5₁ und 5₂ im geschlossenen Zustand der Schaltstelle möglichst nahe an dem Brückenschaltstück 3 und im Bereich der den feststehenden Schaltstücken 1 und 2 zugewandten Enden des Brückenschaltstücks 3 angeordnet.

Die Spule zum Schliessen der Schaltstelle 6 ist ebenfalls auf einer Seite der Mittelachse A oberhalb und auf der anderen Seite unterhalb des Brückenschaltstücks geführt. Diese beiden parallel zur Mittelachse A verlaufenden Spulenabschnitte 6₁ und 6₂ sind ebenfalls nicht mechanisch mit dem Brückenschaltstück 3 verbunden und gegenüber diesem elektrisch isoliert. Um mit möglichst wenig Energie einen optimalen Antrieb zu gewährleisten, sind die Spulenabschnitte 6₁ und 6₂ im geöffneten Zustand der Schaltstelle möglichst nahe an dem Brückenschaltstück 3 und ebenfalls im Bereich der Enden des Brückenschaltstücks 3 angeordnet.

Die beiden Spulen 5 und 6 sind im wesentlichen bezüglich dem Brückenschaltstück gespiegelt ausgebildet und um die Mittelachse A rotatorisch versetzt angeordnet. Die Spulenabschnitte 5₁ und 6₁ sowie 5₂ und 6₂ begrenzen im wesentlichen den rotatorischen Bewegungsbereich des Brückenschaltstücks 3. Die Spulen 5 und 6 können so breit ausgebildet sein, dass Sie praktisch auf das ganze Brückenschaltstück wirken. Die Spule 5 kann beispielsweise in der Breite von dem feststehenden Schalstück 1 bis zur Drehachse A reichen.

Die ganze Schaltstelle wird von Isolationskörpern 7 zusammengehalten, insbesondere sind jeweils ein feststehendes Schaltstück 1 rsp. 2 mit den entsprechenden Spulenabschnitten auf der gleichen Seite des Brückenschaltstücks 5₁ und 6₂ rsp. 5₂ und 6₁ fest mittels einem Isolationskörper 7 verbunden.

Zur Ansteuerung der Spulen 5 und 6 ist eine leistungselektronische Steuereinheit 9, wie sie in Fig. 5 dargestellt ist, vorgesehen. Die Steuereinheit 9 enthält im wesentlichen eine Ladeeinrichtung Q, pro Spule einen Antriebskondensator C_{O} rsp. C_{S} sowie je einen Thyristor T_{O} rsp. T_{S}. Zur Verbesserung des Antriebwirkgrades kann auch noch je eine Freilaufdiode D_{O} rsp. Dₛ in den Antriebskreis eingefügt sein. Selbstverständlich kommen auch andere, aufwendigere Schaltungen für die Steuereinheit 9 in Frage. Solche Schaltungen können mitunter der erwähnten Anmeldung EP 99810596.9 entnommen werden.

Der Öffnungsvorgang der Schaltstelle ist in Fig. 2 dargestellt. Das Brückenschaltstück 3 ist zwischen den feststehenden Schaltstücken eingepasst. Zum Auslösen der Öffnungsbewegung des Brückenschaltstücks 3 wird der Antriebskondensator C_{O} über die Spule 5 entladen. Der resultierende Antriebsstrom I_{O} ist typischerweise eine Halbwelle mit einigen 1'000 A Stromspitze bei einer Frequenz von einigen 1'000 Hz. Wie aus der Fig. 2 ersichtlich ist, fliesst der Antriebsstrom in dem unteren Spulenabschnitt 5₁ nach hinten (I_{O1}) und in dem oberen Spulenabschnitt 5₂ nach vorn (I_{O2}). Dabei werden in dem noch vom Nennstrom I_{N} durchflossenen Brückenschaltstück 3 Wirbelströme induziert, welche im wesentlichen dem Antriebsstrom entgegengesetzt gerichtet sind. Die vom nach hinten fliessenden Antriebsstrom in dem unteren Spulenabschnitt I_{O1} verursachten Wirbelströme I_{P1}, fliessen somit nach vorn, die vom nach vorn fliessenden Antriebsstrom in dem unteren Spulenabschnitt I_{O2} verursachten Wirbelströme I_{P2} nach hinten. Während der Dauer des Stromflusses in der Spule ergibt sich eine abstossende Kraftwirkung zwischen den Spulenabschnitten 5₁ und 5₂ und dem Brückenschaltstück 3. Das resultierende Kräftepaar F_{O1} und F_{O2} setzt das Brückenschaltstück 3 in eine rotatorische Bewegung im Uhrzeigersinn. Das Brückenschaltstück 3 löst sich unter Bildung zweier Lichtbögen von den feststehenden Schaltstücken 1 und 2 und bewegt sich rotatorisch um die Mittelachse A. Nach einem bestimmten Drehwinkel wird das Brückenschaltstück durch eine mechanische Abbrems- und Haltevorrichtung 4 beispielsweise durch mechanische Reibung erst abgebremst und dann festgehalten. Somit hat die Schaltstelle den geöffneten Zustand erreicht. Der Drehwinkel wird durch die zu erreichende dielektrische Festigkeit vorgegeben und liegt im Bereich von 30-90°, vorzugsweise bei etwa 60°.

Um in den feststehenden Schaltstücken 1 und 2 das Ausbilden von Wirbelströmen zu verhindern, sind die Schaltstücke im dem Brückenschaltstück zugewandten Bereich mit Schlitzen 8 versehen. Ein feststehendes Schaltstück 1 mit Schlitzen 8 ist in Fig. 4 dargestellt. Die Schlitze 8 sind länger als die Eindringtiefe des Magnetfeldes des Antriebstromes im Material des feststehenden Schaltstücks 1. Somit kann die Ausbildung von Wirbelströmen in den feststehenden Kontaktstücken vermieden werden.

Der Schliessvorgang der Schaltstelle ist in Fig. 3 dargestellt. Das Brückenschaltstück 3 ist von der Haltevorrichtung 4 gehalten. Zum Auslösen der Schliessbewegung des Brückenschaltstücks 3 wird der Antriebskondensator C_{S} über die Spule 6 entladen. Der resultierende Antriebsstrom I_{S} ist typischerweise eine Halbwelle mit einigen 1'000 A Stromspitze bei einer Frequenz von einigen 1'000 Hz. Wie aus der Fig. 3 ersichtlich ist, fliesst der Antriebsstrom in dem unteren Spulenabschnitt 6₂ nach hinten (I_{S2}) und in dem oberen Spulenabschnitt 6₁ nach vorn (I_{S1}). Dabei werden im Brückenschaltstück 3 wiederum Wirbelströme induziert, welche im wesentlichen dem Antriebsstrom entgegengesetzt gerichtet sind. Die vom nach hinten fliessenden Antriebsstrom in dem unteren Spulenabschnitt I_{S2} verursachten Wirbelströme I_{T2} fliessen somit nach vorn, die vom nach vorn fliessenden Antriebsstrom in dem unteren Spulenabschnitt I_{S1} verursachten Wirbelströme I_{T1} nach hinten. Während der Dauer des Stromflusses in der Spule ergibt sich eine abstossende Kraftwirkung zwischen den Spulenabschnitten 6₁ und 6₂ und dem Brückenschaltstück 3. Das resultierende Kräftepaar F_{S1} und F_{S2} setzt das Brückenschaltstück 3 in eine rotatorische Bewegung im Gegenuhrzeigersinn. Das Brückenschaltstück 3 löst sich von der Haltevorrichtung 4 und bewegt sich rotatorisch um die Mittelachse A. Das Brückenschaltstück 3 dreht sich solange bis es durch die feststehenden Schaltstücke abgebremst und dann festgehalten wird. Die Schaltstelle ist wieder geschlossen und der Nennstrom I_{N} fliesst durch das Brückenschaltstück 3.

### BEZEICHNUNGSLISTE

- 1,2: Feststehende Schaltststücke
- 3: Brückenschaltstück
- 4: Haltevorrichtung
- 5: Antriebsspule zum Öffnen der Schaltstelle
- 5₁, 5₂: Parallel zur Mittelachse verlaufende Spulenabschnitte
- 6: Antriebsspule zum Schliessen der Schaltstelle
- 6₁, 6₂: Parallel zur Mittelachse verlaufende Spulenabschnitte
- 7: Isolationskörper
- 9: Leistungselektronische Steuereinheit
- A: Mittelachse, Rotationsachse
- C_{O}, C_{S}: Antriebskondensatoren
- D_{O}, D_{S}: Freilaufdioden
- F_{O1}, F_{O2}: Kraft auf Brückenschaltstück beim Öffnen der Schaltstelle
- F_{S1}, F_{S2}: Kraft auf Brückenschaltstück beim Schliessen der Schaltstelle
- I_{N}: Nennstromrichtung
- I_{O1}, I_{O2}: Antriebsstrom zum Öffnen der Schaltstelle
- I_{P1}, I_{P2}: Induzierte Wirbelströme beim Öffnen der Schaltstelle
- I_{S1}, I_{S2}: Antriebsstrom zum Schliessen der Schaltstelle
- I_{T1}, I_{T2}: Induzierte Wirbelströme beim Schliessen der Schaltstelle
- Q: Ladeeinrichtung
- T_{O}, T_{S}: Thyristor

## Patentansprüche

1. Schaltstelle eines Hoch- oder Mittelspannungsschalters, enthaltend
- zwei feststehende Schaltstücke (1, 2),
- ein bewegliches, elektrisch leitendes Brückenschaltstück (3), welches im geschlossenen Zustand der Schaltstelle zwischen den feststehenden Schaltstücken (1, 2) eingepasst ist und diese in Nennstromrichtung (I_{N}) kurzschliesst, und
- einen Antrieb zum Bewegen des Brückenschaltstücks (3), welcher mindestens zwei, den Bewegungsbereich des Brückenschaltstücks (3) zumindest teilweise begrenzend angeordneten Spulen (5, 6) und eine leistungselektronische Steuereinheit (9) zur Speisung der Spulen (5, 6) umfasst, wobei
- die feststehenden Schaltstücke (1, 2) im wesentlichen symmetrisch zueinander bezüglich einer normal zur Nennstromrichtung (I_{N}) verlaufenden Mittelachse (A) des Brückenschaltstücks (3) ausgebildet und angeordnet sind, **dadurch gekennzeichnet, dass**
- das Brückenschaltstück (3) zum Öffnen und Schliessen der Schaltstelle um die Mittelachse (A) rotierbar angeordnet ist.

2. Schaltstelle nach Anspruch 1, **dadurch gekennzeichnet, dass**
- das Brückenschaltstück (3) in Nennstromrichtung (I_{N}) und in Richtung der Mittelachse (A) plattenförmig ausgedehnt ist.

3. Schaltstelle nach Anspruch 1, **dadurch gekennzeichnet, dass**
- zwei gegenüber dem Brückenschaltstück (3) elektrisch isolierte, parallel zur Mittelachse (A) verlaufende Spulenabschnitte (5₁, 5₂) einer ersten der beiden Spulen (5) bezüglich des Brückenschaltstücks (3) im geschlossenen Zustand der Schaltstelle jeweils
- im Bereich gegenüberliegender Enden des Brückenschaltstücks und
- entgegen der Rotationsrichtung des Brückenschaltstücks beim Öffnen der Schaltstelle versetzt auf gegenüberliegenden Seiten des Brückenschaltstücks (3) angeordnet sind, und dass
- zwei gegenüber dem Brückenschaltstück (3) elektrisch isolierte, parallel zur Mittelachse (A) verlaufende Spulenabschnitte (6₁, 6₂) der zweiten Spule (6) bezüglich des Brückenschaltstücks (3) im offenen Zustand der Schaltstelle jeweils
- im Bereich gegenüberliegender Enden des Brückenschaltstücks und
- in Rotationsrichtung des Brückenschaltstücks beim Öffnen der Schaltstelle versetzt auf gegenüberliegenden Seiten des Brückenschaltstücks (3)
angeordnet sind.

4. Schaltstelle nach einem der Ansprüche 1 oder 2, **dadurch gekennzeichnet, dass**
- im Bereich der den Bewegungsbereich des Brückenschaltstücks (3) beim Öffnen der Schaltstelle begrenzenden Spule (6) eine Haltevorrichtung (4) zum Festhalten des Brückenschaltstücks (3) im offenen Zustand der Schaltstelle angeordnet ist.

5. Schaltstelle nach einem der Ansprüche 1 bis 3, **dadurch gekennzeichnet, dass**
- die feststehenden Schaltstücke (1, 2) je mindestens einen, vom Brückenschaltstück (3) weg in Nennstromrichtung verlaufenden Schlitz (S) aufweisen.

## Claims

1. Switching point for a high- or medium-voltage switch, containing
- two fixed contact members (1, 2),
- a moving, electrically conductive bridging contact member (3) which, when the switching point is closed, is fit in between the fixed contact members (1, 2) and short-circuits them in the rated current direction (I_{N}), and
- a drive for moving the bridging contact member (3), which comprises at least two coils (5, 6), which are arranged such that they at least partially bound the movement range of the bridging contact member (3), and a power-electronic control unit (9) for supplying the coils (5, 6), being
- the fixed contact members (1, 2) are designed and arranged essentially symmetrically with respect to one another with respect to a centre axis (A) of the bridging contact member (3) running at right angles to the rated current direction (I_{N}), **characterized in that**
- the bridging contact member (3) is arranged such that it can rotate about the centre axis (A) in order to open and close the switching point.

2. Switching point according to Claim 1, **characterized in that**
- the bridging contact member (3) is extended in the form of a plate in the rated current direction (I_{N}) and in the direction of the centre axis (A).

3. Switching point according to Claim 1, **characterized in that**
- two coil sections (5₁, 5₂), which are electrically insulated form the bridging contact member (3) and run parallel to the centre axis (A), of a first of the two coils (5) are each arranged, with respect to the bridging contact member (3) when the switching point is closed,
- in the region of opposite ends of the bridging contact member and
- offset on opposite sides of the bridging contact member (3) in the opposite direction to the direction in which the bridging contact member rotates during opening of the switching point,
and **in that**
- two coil sections (6₁, 6₂), which are electrically insulated from the bridging contact member (3) and run parallel to the centre axis (A), of the second coil (6) are each arranged, with respect to the bridging contact member (3) when the switching point is open,
- in the region of opposite ends of the bridging contact member and
- offset on opposite sides of the bridging contact member (3) in the direction in which the bridging contact member rotates during opening of the switching point.

4. Switching point according to one of Claims 1 or 2, **characterized in that**
- a holding apparatus (4) for fixing the bridging contact member (3) in the open state of the switching point is arranged in the region of the coil (6) which bounds the movement range of the bridging contact member (3) during opening of the switching point.

5. Switching point according to one of Claims 1 to 3, **characterized in that**
- the fixed contact members (1, 2) each have at least one slot (S) which runs away from the bridging contact member (3) in the rated current direction.

## Revendications

1. Point de commutation d'un commutateur à haute ou moyenne tension, comprenant
- deux éléments de commutation fixes (1, 2),
- un cavalier de commutation (3) mobile électriquement conducteur qui, lorsque le point de commutation est en position fermée, vient s'adapter entre les éléments de commutation fixes (1, 2) et les court-circuite dans le sens du courant nominal (I_{N}), et
- un mécanisme d'entraînement destiné à déplacer le cavalier de commutation (3), lequel comprend au moins deux bobines (5, 6) disposées de manière à délimiter au moins partiellement la zone de déplacement du cavalier de contact (3) et une unité de commande (9) électronique de puissance destinée à alimenter les bobines (5, 6),
- les éléments de contact fixes (1, 2) étant configurés et disposés de manière essentiellement symétrique l'un par rapport à l'autre et par rapport à un axe central (A) du cavalier de contact (3) qui est dans le normal sens du courant nominal (I_{N}), **caractérisé en ce que**
- le cavalier de contact (3) est disposé de manière à pouvoir tourner autour de l'axe central (A) pour l'ouverture et la fermeture du point de commutation.

2. Point de commutation selon la revendication 1, **caractérisé en ce que** le cavalier de contact (3) est allongé en forme de plaquette dans le sens du courant nominal (I_{N}) et en direction de l'axe central (A).

3. Point de commutation selon la revendication 1, **caractérisé en ce que**
- deux sections de bobine (5₁, 5₂) d'une première des deux bobines (5), lesquelles sont isolées électriquement par rapport au cavalier de contact (3) et s'étendent parallèlement à l'axe central (A), lorsque le point de commutation est en position fermée, sont à chaque fois disposées par rapport au cavalier de contact (3)
- dans la zone des extrémités opposées du cavalier de contact et
- décalées sur les côtés opposés du cavalier de contact (3) en sens inverse du sens de rotation du cavalier de contact lors de l'ouverture du point de commutation
et que
- deux sections de bobine (6₁, 6₂) de la deuxième bobine (6), lesquelles sont isolées électriquement par rapport au cavalier de contact (3) et s'étendent parallèlement à l'axe central (A), lorsque le point de commutation est en position ouverte, sont à chaque fois disposées par rapport au cavalier de contact (3)
- dans la zone des extrémités opposées du cavalier de contact et
- décalées sur les côtés opposés du cavalier de contact (3) dans le sens de rotation du cavalier de contact lors de l'ouverture du point de commutation.

4. Point de commutation selon l'une des revendications 1 ou 2, **caractérisé en ce qu'**un dispositif de maintien (4) destiné à maintenir le cavalier de contact (3) en position ouverte du point de contact est disposé dans la zone de la bobine (6) qui délimite la zone de mouvement du cavalier de contact (3) lors de l'ouverture du point de commutation.

5. Point de commutation selon l'une des revendications 1 à 3, **caractérisé en ce que** les éléments de contact fixes (1, 2) présentent chacun au moins une fente (S) qui s'éloigne du cavalier de contact (3) dans le sens du courant nominal.
